# EUROPÄISCHE PATENTSCHRIFT

(11) **EP 4 470 717 B1**
(45) Veröffentlichungstag und Bekanntmachung des Hinweises auf die Patenterteilung: **05.11.2025**
(21) Anmeldenummer: 23176169.3
(22) Anmeldetag: 30.05.2023
(51) Int. Cl.: B24B 13/04, B24B 47/12

(54) **VORRICHTUNG ZUM POLIEREN EINER OPTISCHEN OBERFLÄCHE VON OPTISCHEN LINSEN, POLIERMASCHINE SOWIE VERFAHREN ZUM POLIEREN**
OPTICAL LENS OPTICAL SURFACE POLISHING DEVICE, POLISHING MACHINE, AND POLISHING METHOD
DISPOSITIF DE POLISSAGE DE SURFACE OPTIQUE DE LENTILLE OPTIQUE, MACHINE DE POLISSAGE ET PROCÉDÉ DE POLISSAGE

(43) Veröffentlichungstag der Anmeldung: 04.12.2024
(73) Patentinhaber: Optodor GmbH, 35398 Gießen (DE)
(72) Erfinder: MOROZOV, Igor, 35576 Wetzlar (DE); DOROFEEV, Alexander, 35398 Gießen (DE)
(74) Vertreter: advotec.

(56) Entgegenhaltungen:
- EP-A1- 2 837 464
- CN-A- 112 171 436
- CN-B- 113 458 910
- US-A1- 2005 079 812

## Beschreibung

Die Erfindung betrifft eine Vorrichtung zum Polieren einer optischen Oberfläche von optischen Linsen, wobei an einem Ende der Vorrichtung ein Anschlusselement zur Anbringung an einer Poliermaschine vorgesehen ist und an einem anderen Ende der Vorrichtung ein Polierrad mit einer axial angeordneten, radial zu einer Längsmittelachse einer Spindel der Poliermaschine verlaufenden Antriebswelle angeordnet ist, und wobei die Vorrichtung ein Kronen- oder Kegelradgetriebe aufweist, mit dem das Polierrad mittels eines drehenden Teils der Spindel der Poliermaschine über die Antriebswelle antreibbar ist.

Zur Herstellung von optischen Linsen, wie beispielsweise, Asphären, Sphären, Plan- und Freiformflächen, Brillengläser usw., werden Linsenrohlinge verwendet, die zunächst durch eine spanabhebende Bearbeitung vorgefertigt werden. Aufgrund der dabei entstandenen relativ großen Rauigkeit der optischen Oberflächen müssen diese anschließend noch poliert werden, wodurch einerseits die Rauigkeit reduziert wird und andererseits die Feinkontur der optischen Oberfläche erstellt wird.

Die EP 2 837 464 B1 beschreibt ein Polierverfahren zur Bearbeitung einer optischen Oberfläche einer optischen Linse und dafür geeignete Polierwerkzeuge. Bei diesem Polierverfahren wird eine auf die Oberfläche der Linse aufgesetzte Polierfläche eines Polierrades, das um eine Radachse und eine senkrecht zur Radachse verlaufenden Drehachse in Rotation versetzt wird, über die Oberfläche der Linse entlang eines spiralförmigen Bearbeitungspfades bewegt, wobei die Drehzahl des Polierrades um die Radachse und/oder die Drehachse in der Spiralmitte des Bewegungspfades reduziert wird.

Der Erfindung liegt die Aufgabe zugrunde, eine Vorrichtung zum Polieren einer optischen Oberfläche einer Linse, eine Poliermaschine mit einer derartigen Vorrichtung sowie ein Verfahren zum Polieren vorzuschlagen, mit denen bzw. mit dem die Einstellung der Form und des Profils des Polierabdrucks bei optisch wirksamen Oberflächen von Linsen in Abhängigkeit von dem benötigten Polierabtrag ermöglicht wird, wobei die Maßhaltigkeit und die optische Qualität der Linsen beim konturgebenden und oberflächenvergütenden Polieren weiter verbessert ist und die Rauigkeit der optischen Oberflächen weiter reduziert ist.

Diese Aufgabe wird erfindungsgemäß durch eine Vorrichtung mit den Kennzeichnungsmerkmalen des Patentanspruchs 1, einer Poliermaschine mit den Kennzeichnungsmerkmalen des Patentanspruchs 10 sowie einem Verfahren mit den Kennzeichnungsmerkmalen des Patentanspruchs 11 gelöst.

Zweckmäßige Weiterbildungen der Erfindung sind in den jeweiligen Unteransprüchen gekennzeichnet.

Bei der erfindungsgemäßen Vorrichtung ist das Kronen- oder Kegelradgetriebe aus einem an einem Ende der Antriebswelle angeordneten Kammrad und einem an einer feststehenden, koaxial zur Spindel der Poliermaschine verlaufenden Lagerhülse der Vorrichtung drehbar gelagerten Kronen- oder Kegelrad gebildet, wobei an einem Außenumfang des Kronen- oder Kegelrades eine weitere Verzahnung vorgesehen ist, mit der über ein von einem separaten Antriebsmotor angetriebenen Zahnrad das Polierrad über die Antriebswelle antreibbar ist. Durch den zusätzlichen Antrieb mittels des separaten Antriebsmotors, der über das Zahnrad das Kronen- oder Kegelradgetriebe bzw. das Kronen- oder Kegelrad und das Kammrad die Antriebswelle des Polierrades antreibt, ändert sich das Übersetzungsverhältnis zwischen dem Kronen- oder Kegelrad und dem Zahnrad des Polierrades, wodurch sich die Drehzahl des Polierrades ändert. Dadurch kann die Maßhaltigkeit und die optische Qualität der Linsen beim konturgebenden und oberflächenvergütenden Polieren von Linsen weiter verbessert werden, wobei zudem auch die Rauigkeit der optischen Oberflächen der Linsen weiter reduziert werden kann.

Das Anschlusselement kann an einem zu der Poliermaschine gerichteten Ende des Anschlusselementes einen Lagerzapfen aufweisen, der von einem Spannsystem des drehenden Teils der Spindel der Poliermaschine aufnehmbar und gehalten sein kann, wobei an einem von der Poliermaschine abgewandten Ende des Anschlusselementes ein Montagerahmen zur Aufnahme und Lagerung des Polierrades vorgesehen sein kann. Mittels des Spannsystems wird eine schnelle Adaption der Vorrichtung mit der Poliermaschine gewährleistet, so dass ein erhöhter Arbeitsaufwand für die Montage der Vorrichtung an der Poliermaschine nahezu ausgeschlossen ist. Die koaxiale Anordnung des Lagerzapfens des Anschlusselementes zu dem Spannsystem des drehenden Teils der Spindel sorgt für einen exakten Rundlauf des Anschlusselementes und des Polierrades bei der Drehung der Spindel und für eine optimale Kraftübertragung von der Spindel auf das Polierrad. Der Montagerahmen des Anschlusselementes kann neben der Aufnahme und Lagerung des Polierrades auch für einen gewissen Schutz des Polierrades gegen eventuelle äußere Einwirkungen sorgen.

Das Spannsystem kann ein Hydrodehnspannfutter sein, das mit seiner hohen Spannkraft für einen sicheren und dauerhaften Halt des Anschlusselementes der Vorrichtung bzw. der gesamten Vorrichtung an der Spindel der Poliermaschine sorgt. Zudem gewährleistet das Hydrodehnspannsystem eine sehr hohe Rundlaufgenauigkeit des Anschlusselementes und somit des Polierrades.

Die Antriebswelle des Polierrades kann an seitlichen Schenkeln des U-förmig ausgebildeten Montagerahmens gelagert sein. Durch den U-förmig ausgebildeten Montagerahmen ist eine relativ einfache Montage der Antriebswelle und des Polierrades an bzw. in demselben gewährleistet, wobei bei Bedarf auch ein Austausch des Polierrades relativ einfach und schnell möglich ist.

Die Antriebswelle kann auf einer Seite des Montagerahmens über denselben hinausragen, wobei auf dem hinausragenden Teil der Antriebswelle das Kammrad gelagert sein kann. Das Kammrad und somit das Polierrad können dabei einerseits bei stillstehendem Antriebsmotor und blockiertem Kronen- oder Kegelrad über die Spindel angetrieben werden, wobei sich das Polierrad einerseits radial um die Längsmittelachse der Spindel dreht und andererseits axial um die Längsmittelachse der Antriebswelle und des daran gelagerten Kammrades dreht. Dabei wälzt sich das Kammrad an dem Kronen- oder Kegelrad ab.

Andererseits kann das Kammrad und somit das Polierrad beim Betreiben des Antriebsmotors mittels desselben über das das Kronen- oder Kegelradgetriebe antreibende Zahnrad des Antriebsmotors angetrieben werden, wobei sich das Polierrad axial um die Längsmittelachse der Antriebswelle und des daran gelagerten Kammrades dreht. Gleichzeitig wird das Polierrad von der Spindel angetrieben, wobei sich das Polierrad radial um die Längsmittelachse der Spindel dreht. Dabei ändern sich das Übersetzungsverhältnis und die Drehzahl des Polierrades. Durch den Antriebsmotor kann die Drehgeschwindigkeit und die Drehrichtung unabhängig von der Spindel der Poliermaschine gesteuert werden.

Das Polierrad kann mit geringem Spiel zwischen den beiden seitlichen Schenkeln des Montagerahmens gelagert sein. Durch die kompakte Ausbildung des Montagerahmens des Anschlusselementes und das geringe Spiel zwischen den beiden seitlichen Schenkeln des Montagerahmens kann sich Abraum und überschüssiges Poliermittel kaum irgendwo absetzen.

Das Polierrad kann an dessen äußerem Umfang eine elastische Gummibeschichtung aufweisen, wobei die elastische Gummibeschichtung an deren äußerem Umfang eine konvexe Fläche aufweisen kann. Durch die konvex geformte Gummibeschichtung und die Elastizität derselben passt sich die Gummibeschichtung mit ihrer Polierfläche zumindest annähernd formschlüssig an die Oberfläche der jeweiligen Linse an.

Die Lagerhülse kann eine Halteeinrichtung für den Antriebsmotor aufweisen, in bzw. an der der Antriebsmotor mit seiner Längsmittelachse parallel zur Längsmittelachse der Spindel der Poliermaschine angeordnet sein kann. Durch die Anordnung des Antriebsmotors an der Lagerhülse ist die Vorrichtung relativ kompakt gestaltet, die sehr leicht zu handhaben ist.

Die erfindungsgemäße Poliermaschine zum Polieren einer optischen Oberfläche von optischen Linsen umfasst eine erfindungsgemäße Vorrichtung. Zu den vorteilhaften Wirkungen der erfindungsgemäßen Poliermaschine wird auf die Vorteilsbeschreibung der erfindungsgemäßen Vorrichtung verwiesen.

Bei dem erfindungsgemäßen Verfahren zum Polieren einer optischen Oberfläche von optischen Linsen mit einer Vorrichtung, die an einer Poliermaschine angebracht ist, erfolgt zunächst ein Aufsetzen des Polierrades mit dessen elastischen Gummibeschichtung auf die Oberfläche der Linse, wobei anschließend ein Rotieren der Spindel der Poliermaschine um deren Längsachse bei blockiertem Kronen- oder Kegelrad bei gleichzeitigem Drehen des Polierrades um die Längsmittelachse der Spindel der Poliermaschine und die Längsmittelachse der Antriebswelle erfolgt, wobei sich das Kammrad an dem blockierten Kronen- oder Kegelrad mit konstantem Übersetzungsverhältnis abwälzt. Anschließend erfolgt eine Änderung des Übersetzungsverhältnisses zwischen dem Kronen- oder Kegelrad und dem Kammrad bei gleichzeitiger Änderung der Drehzahl und/oder Änderung der Drehrichtung des Polierrades durch Betreiben des Antriebsmotors. Zu den vorteilhaften Wirkungen des erfindungsgemäßen Verfahrens wird auf die Vorteilsbeschreibung der erfindungsgemäßen Vorrichtung verwiesen.

Die Drehrichtung des Antriebsmotors kann umgeschaltet werden, wobei die Drehzahl des Polierrades verändert werden kann. Auch die Drehzahl des Antriebsmotors kann verändert werden. Durch das Umschalten der Drehrichtung und/oder die Änderung der Drehzahl des Polierrades und Antriebsmotor können Anpassungen vor und während des Polierens vorgenommen werden.

Weitere vorteilhafte Ausführungsformen des Verfahrens ergeben sich aus den Merkmalsbeschreibungen der auf den Patentanspruch 1 rückbezogenen Unteransprüche.

Nachfolgend wird anhand der Zeichnungen ein bevorzugtes Ausführungsbeispiel der Vorrichtung näher erläutert.

Es zeigen:
- **Fig. 1**: einen Längsschnitt durch die erfindungsgemäße Vorrichtung,
- **Fig. 2**: ein Diagramm eines ersten Beispiels eines Profilabdrucks und
- **Fig. 3**: ein Diagramm eines zweiten Beispiels eines Profilabdrucks.

Die in **Fig. 1** dargestellte Vorrichtung 1 ist zum Polieren einer optischen Oberfläche 2 von optischen Linsen 3, wie beispielsweise Asphären, Sphären, Plan- und Freiformflächen, Brillengläser usw. vorgesehen und wird vorzugsweise an einer CNC-gesteuerten Poliermaschine 4 angebracht. Dazu weist die Vorrichtung 1 an einem Ende ein Anschlusselement 5 auf, das an dem zu der Poliermaschine 4 gerichteten Ende mit einem Lagerzapfen 6 versehen ist. Der Lagerzapfen 6 des Anschlusselementes 5 ist zur Herstellung einer Verbindung und Kraftübertragung zwischen der Poliermaschine 4 und der Vorrichtung 1 vorgesehen und ist von einem Spannsystem 7, das beispielsweise ein Hydrospannfutter sein kann, eines drehenden Teils 8 einer Spindel 9 der Poliermaschine 4 aufnehmbar und gehalten.

An einem anderen Ende der Vorrichtung 1 ist ein mit einer elastischen Gummibeschichtung 10 versehenes Polierrad 11 zum Polieren der optischen Oberfläche 2 von optischen Linsen 3 vorgesehen, das am äußeren Umfang 12 der Gummibeschichtung 10 eine konvexe Fläche aufweist und an einem von der Poliermaschine 4 abgewandten Ende des Anschlusselementes 5 eines U-förmig ausgebildeten Montagerahmens 13 angeordnet und gelagert ist. Dabei ist das Polierrad 11 auf einer axial angeordneten, radial zu einer Längsmittelachse 14 der Spindel 9 der Poliermaschine 4 verlaufenden Antriebswelle 15 angeordnet, die an seitlichen Schenkeln 16 des U-förmig ausgebildeten Montagerahmens 13 vorzugsweise mittels Wälzlagern 17 gelagert ist, wobei das Polierrad 11 zwischen den beiden seitlichen Schenkeln 16 mit geringem Spiel auf der Antriebswelle 15 angeordnet ist.

Die Vorrichtung 1 weist ferner ein Kronen- oder Kegelradgetriebe 18 auf, das dazu dient, das Polierrad 11 mittels des drehenden Teils 8 der Spindel 9 der Poliermaschine 4 über die Antriebswelle 15 anzutreiben. Dabei wird das Kronen- oder Kegelradgetriebe 18 einerseits aus einem an einem Ende der Antriebswelle 15 angeordneten Kammrad 19 gebildet, wobei die Antriebswelle 15 auf einer Seite des Montagerahmens 13 bzw. an einem der beiden Schenkel 16 des Montagerahmens 13 über denselben hinausragt und das Kammrad 19 auf dem hinausragenden Teil 20 der Antriebswelle 15 gelagert ist.

Andererseits wird das Kronen- oder Kegelradgetriebe 18 aus einem an einer feststehenden, koaxial zur Spindel 9 der Poliermaschine 4 verlaufenden Lagerhülse 21 der Vorrichtung 1 über vorzugsweise weitere Wälzlager 22 drehbar gelagerten Kronen- oder Kegelrad 23 gebildet. Dabei ist an einem Außenumfang 24 des Kronen- oder Kegelrades 23 eine weitere Verzahnung 25 angeordnet, mit der über ein von einem separaten Antriebsmotor 26, der mit seiner Längsmittelachse 27 beabstandet und parallel zur Längsmittelachse 14 der Spindel 9 der Poliermaschine 4 angeordnet ist, angetriebenen Zahnrad 28 das Polierrad 11 über die Antriebswelle 15 antreibbar ist. Zur Befestigung des Antriebsmotors 26 weist die Lagerhülse 21 eine entsprechend angeordnete Halteeinrichtung 29 auf.

Nachfolgend wird das Verfahren zum Polieren einer optischen Oberfläche 2 von optischen Linsen 3 mit der Vorrichtung 1 und der Poliermaschine 4 näher erläutert.

Zunächst wird das Polierrad 11 mit dessen elastischen Gummibeschichtung auf die Oberfläche 2 der in einem Werkstückspannsystem 30 der Poliermaschine 4 angeordneten Linse 3 aufgesetzt, woraufhin die Spindel 9 der Poliermaschine 4 um deren Längsmittelachse 14 bei blockiertem Kronen- oder Kegelrad 23 bei gleichzeitigem Drehen des Polierrades 11 um die Längsmittelachse 14 der Spindel 9 der Poliermaschine 4 und die Längsmittelachse 31 der Antriebswelle 15 zu rotieren beginnt. Dabei wälzt sich das Kammrad 19 an dem blockierten Kronen- oder Kegelrad 23 mit konstantem Übersetzungsverhältnis ab. Eine Änderung des Übersetzungsverhältnisses zwischen dem Kronen- oder Kegelrad 23 und dem Kammrad 19 bei gleichzeitiger Änderung der Drehzahl und/oder Änderung der Drehrichtung des Polierrades 11 erfolgt durch Betreiben des Antriebsmotors 26.

Zudem kann die Drehrichtung des Antriebsmotors 26 umgeschaltet werden, wobei auch die Drehzahl des Polierrades 11 verändert werden. Ferner kann die Drehzahl des Antriebsmotors 26 verändert werden.

Wie bereits erwähnt, ändert sich das Übersetzungsverhältnis zwischen Kronen- oder Kegelrad 23 und dem Kammrad 19 sobald der Antriebsmotor 26 eingeschaltet wird. Entsprechend ändert sich die Drehzahl des Polierrades 11. Durch den Antriebsmotor 26 kann die Drehgeschwindigkeit und die Drehrichtung unabhängig von der Spindel 9 der Poliermaschine 4 gesteuert werden.

**Fig. 2** zeigt ein Beispiel eines Profils des Polierabdruckes mit laufender Spindel 9 der Poliermaschine 4 und stehender Drehung des Polierrades 11, die durch die Drehung des Antriebsmotors 26 kompensiert wird.

**Fig. 3** zeigt ein Beispiel eines Profils des Polierabdrucks mit laufender Spindel 9 der Poliermaschine 4 und Drehung des Polierrades 11.

## Patentansprüche

1. Vorrichtung (1) zum Polieren einer optischen Oberfläche (2) von optischen Linsen (3), wobei an einem Ende der Vorrichtung (1) ein Anschlusselement (5) zur Anbringung an einer Poliermaschine (4) vorgesehen ist und an einem anderen Ende der Vorrichtung (1) ein Polierrad (11) mit einer axial angeordneten, radial zu einer Längsmittelachse (14) einer Spindel (9) der Poliermaschine (4) verlaufenden Antriebswelle (15) angeordnet ist, und wobei die Vorrichtung (1) ein Kronen- oder Kegelradgetriebe (18) aufweist, mit dem das Polierrad (11) mittels eines drehenden Teils (8) der Spindel (9) der Poliermaschine (4) über die Antriebswelle (15) antreibbar ist,
**dadurch gekennzeichnet,**
**dass** das Kronen- oder Kegelradgetriebe (18) aus einem an einem Ende der Antriebswelle (15) angeordneten Kammrad (19) und einem an einer feststehenden, koaxial zur Spindel (9) der Poliermaschine (4) verlaufenden Lagerhülse (21) der Vorrichtung (1) drehbar gelagerten Kronen- oder Kegelrad (23) gebildet ist, wobei an einem Außenumfang (24) des Kronen- oder Kegelrades (23) eine weitere Verzahnung(25) vorgesehen ist, mit der über ein von einem separaten Antriebsmotor (26) angetriebenen Zahnrad (28) das Polierrad (11) über die Antriebswelle (15) antreibbar ist.

2. Vorrichtung nach Anspruch 1,
**dadurch gekennzeichnet,**
**dass** das Anschlusselement (5) an einem zu der Poliermaschine (4) gerichteten Ende des Anschlusselementes (5) einen Lagerzapfen (6) aufweist, der von einem Spannsystem (7) des drehenden Teils (8) der Spindel (9) der Poliermaschine (4) aufnehmbar und gehalten ist, und dass an einem von der Poliermaschine (4) abgewandten Ende des Anschlusselementes (5) ein Montagerahmen (13) zur Aufnahme und Lagerung des Polierrades (11) vorgesehen ist.

3. Vorrichtung nach Anspruch 2,
**dadurch gekennzeichnet,**
**dass** das Spannsystem (7) ein Hydrodehnspannfutter ist.

4. Vorrichtung nach Anspruch 2 oder 3,
**dadurch gekennzeichnet,**
**dass** die Antriebswelle (15) des Polierrades (11) an seitlichen Schenkeln (16) des U-förmig ausgebildeten Montagerahmens (13) gelagert ist.

5. Vorrichtung nach einem der Ansprüche 2 bis 4,
**dadurch gekennzeichnet,**
**dass** die Antriebswelle (15) auf einer Seite des Montagerahmens (13) über denselben hinausragt, wobei auf dem hinausragenden Teil (20) der Antriebswelle (15) das Kammrad (19) gelagert ist.

6. Vorrichtung nach einem der Ansprüche 2 bis 5,
**dadurch gekennzeichnet,**
**dass** das Polierrad (11) mit geringem Spiel zwischen den beiden seitlichen Schenkeln (16) des Montagerahmens (13) gelagert ist.

7. Vorrichtung nach einem der Ansprüche 1 bis 6,
**dadurch gekennzeichnet,**
**dass** das Polierrad (11) an dessen äußerem Umfang eine elastische Gummibeschichtung (10) aufweist.

8. Vorrichtung nach Anspruch 7,
**dadurch gekennzeichnet,**
**dass** die elastische Gummibeschichtung (10) an deren äußerem Umfang (12) eine konvexe Fläche aufweist.

9. Vorrichtung nach einem der Ansprüche 1 bis 8,
**dadurch gekennzeichnet,**
**dass** die Lagerhülse (21) eine Halteeinrichtung (29) für den Antriebsmotor (26) aufweist, in bzw. an der der Antriebsmotors (26) mit seiner Längsmittelachse (27) parallel zur Längsmittelachse (14) der Spindel (9) der Poliermaschine (4) angeordnet ist.

10. Poliermaschine (4) zum Polieren einer optischen Oberfläche (2) von optischen Linsen (3) mit einer Vorrichtung (1) nach einem der vorangehenden Ansprüche.

11. Verfahren zum Polieren einer optischen Oberfläche (2) von optischen Linsen (3) mit einer Vorrichtung (1) nach den Ansprüchen 1 bis 9 und/oder einer Poliermaschine (4) nach Anspruch 10, **gekennzeichnet durch** folgende Verfahrensschritte:
a. Aufsetzen des Polierrades (11) mit dessen elastischen Gummibeschichtung (10) auf die Oberfläche (2) der Linse (3);
b. Rotieren der Spindel (9) der Poliermaschine (4) um deren Längsmittelachse (14) bei blockiertem Kronen- oder Kegelrad (23) bei gleichzeitigem Drehen des Polierrades (11) um die Längsmittelachse (14) der Spindel (9) der Poliermaschine (4) und die Längsmittelachse (31) der Antriebswelle (15), wobei sich das Kammrad (19) an dem blockierten Kronen- oder Kegelrad (23) mit konstantem Übersetzungsverhältnis abwälzt;
c. Änderung des Übersetzungsverhältnisses zwischen dem Kronen- oder Kegelrad (23) und dem Kammrad (19) bei gleichzeitiger Änderung der Drehzahl und/oder Änderung der Drehrichtung des Polierrades (11) durch Betreiben des Antriebsmotors (26).

12. Verfahren nach Anspruch 11,
**dadurch gekennzeichnet,**
**dass** die Drehrichtung des Antriebsmotors (26) umgeschaltet wird, wobei die Drehzahl des Polierrades (11) verändert wird.

13. Verfahren nach Anspruch 11 oder 12,
**dadurch gekennzeichnet,**
**dass** die Drehzahl des Antriebsmotors (26) verändert wird.

## Claims

1. A device (1) for polishing an optical surface (2) of optical lenses (3), a connecting element (5) for being fitted on a polishing machine (4) being provided on one end of the device (1), and a polishing
wheel (11) being disposed on another end of the device (1), said polishing wheel (11) having an axially disposed drive shaft (15) running radially to a longitudinal center axis (14) of a spindle (9) of the polishing machine (4), and the device (1) having a crown gear or a bevel gear (18) by means of which the polishing wheel (11) is drivable via the drive shaft (15) by means of a rotary part (8) of the spindle (9) of the polishing machine (4),
**characterized in that**
the crown or bevel gear (18) is formed by a cogwheel (19) disposed on one end of the drive shaft (15) and by a crown or bevel wheel (23) rotatably mounted on a fixed bearing sleeve (21) of the device (1), said bearing sleeve (21) running coaxially to the spindle (9) of the polishing machine (4), an additional toothing (25) being provided on an outer circumference (24) of the crown or bevel wheel (23), the polishing wheel (11) being drivable via the drive shaft (15) by means of said toothing (25) via a toothed wheel (28) driven by a separate drive motor (26).

2. The device according to claim 1,
**characterized in that**
on an end of the connecting element (5) directed at the polishing machine (4), the connecting element (5) has a bearing pin (6) which is receivable and mounted by a clamping system (7) of the rotary part (8) of the spindle (9) of the polishing machine (4), and that a mounting frame (13) for receiving and supporting the polishing wheel (11) is provided on an end of the connecting element (5) facing away from the polishing machine (4).

3. The device according to claim 2,
**characterized in that**
the clamping system (7) is a hydraulic expansion chuck.

4. The device according to claim 2 or 3,
**characterized in that**
the drive shaft (15) of the polishing wheel (11) is mounted on lateral legs (16) of the U-shaped mounting frame (13).

5. The device according to any one of the claims 2 to 4,
**characterized in that**
the drive shaft (15) protrudes over one side of the mounting frame (13), the cogwheel (19) being mounted on the protruding part (20) of the drive shaft (15).

6. The device according to any one of the claims 2 to 5,
**characterized in that**
the polishing wheel (11) is mounted between the two lateral legs (16) of the mounting frame (13) so as to have low backlash.

7. The device according to any one of the claims 1 to 6,
**characterized in that**
the outer circumference of the polishing wheel (11) has an elastic rubber coating (10).

8. The device according to claim 7,
**characterized in that**
the outer circumference of the elastic rubber coating (10) has a convex surface.

9. The device according to any one of the claims 1 to 8,
**characterized in that**
the bearing sleeve (21) has a retaining element (29) for the drive motor (26), in or on which the drive motor (26) with its longitudinal center axis (27) is disposed parallel to the longitudinal center axis (14) of the spindle (9) of the polishing machine (4).

10. A polishing machine (4) for polishing an optical surface (2) of optical lenses (3) using a device (1) according to one of the preceding claims.

11. A method for polishing an optical surface (2) of optical lenses (3) using a device (1) according to the claims 1 to 9 and/or a polishing machine (4) according to claim 10,
**characterized by the following steps:**
a. Positioning the polishing wheel (11) with its elastic rubber coating (10) on the surface (2) of the lens (3);
b. Rotating the spindle (9) of the polishing machine (4) around its longitudinal center axis (14) while the crown or bevel wheel (23) is blocked while simultaneously rotating the polishing wheel (11) around the longitudinal center axis (14) of the spindle (9) of the polishing machine (4) and the longitudinal center axis (31) of the drive shaft (15), the cogwheel (19) rolling on the blocked crown or bevel wheel (23) at a constant transmission ratio;
c. Changing the transmission ratio between the crown or bevel wheel (23) and the cogwheel (19) while simultaneously changing the speed and/or changing the rotating direction of the polishing wheel (11) by operating the drive motor (26).

12. The method according to claim 11,
**characterized in that**
the rotating direction of the drive motor (26) is switched, the speed of the polishing wheel (11) being changed.

13. The method according to claim 11 or 12,
**characterized in that**
the speed of the drive motor (26) is changed.

## Revendications

1. Dispositif (1) pour polir une surface optique (2) de lentilles optiques (3), un élément de raccordement (5) pour être fixé à une polisseuse (4) étant prévu d'une extrémité du dispositif (1) et un disque à polir (11) ayant un arbre d'entraînement (15) qui est disposé axialement et s'étend radialement à un axe (14) central longitudinal d'une broche (9) de la polisseuse (4) étant disposé d'une autre extrémité du dispositif (1), et le dispositif (1) ayant un engrenage (18) à roues plates ou coniques au moyen duquel le disque à polir (11) est entraînable via l'arbre d'entraînement (15) au moyen d'une partie rotative (8) de la broche (9) de la polisseuse (4),
**caractérisé en ce que**
l'engrenage (18) à roues plates ou coniques est réalisé par un pignon (19) disposé d'une extrémité de l'arbre d'entraînement (15) et une roue (23) plate ou conique montée de manière rotative sur un manchon de palier (21) fixe du dispositif (1), ledit manchon de palier (21) s'étendant coaxialement par rapport à la broche (9) de la polisseuse (4), une denture supplémentaire (25) étant prévue sur une circonférence extérieure (24) de la roue (23) plate ou conique, le disque à polir (11) étant entraînable via l'arbre d'entraînement (15) au moyen d'une roue dentée (28) entraînée par un moteur d'entraînement (26) séparé.

2. Dispositif selon la revendication 1,
**caractérisé en ce que**
l'élément de raccordement (5) a un tourillon (6) d'une extrémité de l'élément de raccordement (5) orientée vers la polisseuse (4), ledit tourillon (6) étant recevable et retenu par un système de serrage (7) de la partie rotative (8) de la broche (9) de la polisseuse (4), et **en ce qu'**un cadre de montage (13) pour recevoir et supporter le disque à polir (11) est prévu d'une extrémité de l'élément de raccordement (5) détournée de la polisseuse (4).

3. Dispositif selon la revendication 2,
**caractérisé en ce que**
le système de serrage (7) est un mandrin à expansion hydraulique.

4. Dispositif selon la revendication 2 ou 3,
**caractérisé en ce que**
l'arbre d'entraînement (15) du disque à polir (11) est monté sur des jambes latérales (16) du cadre de montage (13) en forme de U.

5. Dispositif selon l'une quelconque des revendications 2 á 4,
**caractérisé en ce que**
l'arbre d'entraînement (15) fait saillie au-delà du cadre de montage (13) d'un côté dudit cadre de montage (13), le pignon (19) étant monté sur la partie saillante (20) de l'arbre d'entraînement (15).

6. Dispositif selon l'une quelconque des revendications 2 á 5,
**caractérisé en ce que**
le disque à polir (11) est monté entre les deux jambes latérales (16) du cadre de montage (13) avec un faible jeu.

7. Dispositif selon l'une quelconque des revendications 1 á 6,
**caractérisé en ce que**
le disque à polir (11) a un revêtement en caoutchouc (10) élastique sur sa circonférence extérieure.

8. Dispositif selon la revendication 7,
**caractérisé en ce que**
le revêtement en caoutchouc (10) élastique a une surface convexe sur sa circonférence extérieure (12).

9. Dispositif selon l'une quelconque des revendications 1 á 8,
**caractérisé en ce que**
le manchon de palier (21) a un moyen de retenue (29) pour le moteur d'entraînement (26) dans ou sur lequel le moteur d'entraînement (26) avec son axe (27) central longitudinal est disposé parallèlement à la l'axe (14) central longitudinal de la broche (9) de la polisseuse (4).

10. Polisseuse (4) pour polir une surface optique (2) de lentilles optiques (3) avec un dispositif (1) selon l'une quelconque des revendications précédentes.

11. Procédé pour polir une surface optique (2) de lentilles optiques (3) avec un dispositif (1) selon l'une quelconque des revendications 1 à 9 et/ou une polisseuse (4) selon la revendication 10,
**caractérisé par les étapes de procédé suivantes :**
a. poser le disque à polir (11) avec son revêtement en caoutchouc (10) élastique sur la surface (2) de la lentille (3) ;
b. tourner la broche (9) de la polisseuse (4) autour de son axe (14) central longitudinal lorsque la roue (23) plate ou conique est bloquée tout en tournant simultanément le disque à polir (11) autour de l'axe (14) central longitudinal de la broche (9) de la polisseuse (4) et l'axe (31) central longitudinal de l'arbre d'entraînement (15), le pignon (19) roulant sur la roue (23) plate ou conique bloquée avec un rapport de transmission constant.
c. changer le rapport de transmission entre la roue (23) plate ou conique et le pignon (19) tout en, simultanément, changeant la vitesse de rotation et/ou changeant le sens de rotation du disque à polir (11) en faisant fonctionner le moteur d'entraînement (26).

12. Procédé selon la revendication 11,
**caractérisé en ce que**
le sens de rotation du moteur d'entraînement (26) est changé, la vitesse de rotation du disque à polir (11) étant changée.

13. Procédé selon la revendication 11 ou 12,
**caractérisé en ce que**
la vitesse de rotation du moteur d'entraînement (26) est changée.
